# EUROPÄISCHE PATENTSCHRIFT

(11) **EP 1 144 236 B1**
(45) Veröffentlichungstag und Bekanntmachung des Hinweises auf die Patenterteilung: **23.04.2003**
(21) Anmeldenummer: 00906208.4
(22) Anmeldetag: 19.01.2000
(51) Int. Cl.: B61D 17/04, B61D 17/08

(54) **SCHIENENFAHRZEUG MIT SELBSTTRAGENDEM WAGENKASTEN**
RAILWAY VEHICLE WITH SELF-SUPPORTING CAR BODY
VEHICULE SUR RAILS A SUPERSTRUCTURE AUTOPORTEUSE

(30) Priorität: 28.01.1999 DE 19903281
(43) Veröffentlichungstag der Anmeldung: 17.10.2001
(73) Patentinhaber: Bombardier Transportation GmbH, 13627 Berlin (DE)
(72) Erfinder: KLAMKA, Heinz, D-16761 Hennigsdorf (DE); PROCKAT, Jan, D-12559 Berlin (DE)
(74) Vertreter: Akers, Noel James
(86) Internationale Anmeldenummer: EP0000374
(87) Internationale Veröffentlichungsnummer: WO00044601

(56) Entgegenhaltungen:
- EP-A- 0 405 889
- EP-A- 0 474 510
- EP-A- 0 786 390
- WO-A-99/24302
- DE-A- 3 222 887
- DE-A- 19 512 629

## Beschreibung

Die Erfindung bezieht sich auf ein Schienenfahrzeug mit einem selbsttragenden Wagenkasten mit einem Boden und einem Dach sowie mit Seitenwänden, welche Fenster und Einstiegsbereiche aufweisen, wobei die oberhalb des Bodens befindlichen Wagenkastenstrukurelemente von einem mit den Boden biegesteif verbundenen Rahmen mit daran angebrachten Seitenwand- bzw. Dachelementen oder dergleichen gebildet sind, wobei die Wagenkastenhautelemenete tragend ausgebildet und zur Bildung eines verrippten Plattenwerkes definiert mittragend an Rahmenelementen befestigt sind und die Wagenkastenhautelemente eine integrierte Zwischenschicht aufweisen.

Aus der EP 0 474 510 A1 ist ein derartiges Schienenfahrzeug bekannt. Die Wagenkastenhautelemente sind in ihrem Inneren mit wabenförmigen Metallstrukturen ausgefüllt. Sie ermöglichen eine Stützwirkung dieser Sandwichelemente zur Erfüllung der statischen Erfordernisse. Einen Hinweis auf eine gleichzeitig definiert schwingungsdämpfende Ausbildung solcher Schienenfahrzeuge gibt die EP 0 474 510 A1 indessen nicht.

Aus der DE 195 12 629 A1 ist ein Schienenfahrzeug bekannt. Dessen Seitenwandelemente steif (nicht schwingungsdämpfend) ausgebildet und am Fachwerk mittels Klebeverbindung nichttragend befestigt, wobei die Klebeverbindung zur Schwingungsdämpfung von beim Betrieb des Schienenfahrzeuges auftretenden Schwingungen dient. Die Klebung muß eine ausreichende Schichtdicke aufweisen, um die zur Absorption der Schwingungen eingeplante Dämpfüngsarbeit zu leisten. Dabei wird ausgeführt, daß eine zu dünne Klebeschicht zu keiner Dämpfung sonder zu Steifigkeit der Konstruktion führen würde, was andere Maßnahmen zur Beherrschung der störenden Schwingungen erfordern würde und nur mit entsprechend festigkeitsmäßig als tragend ausgelegten Seitenwandelementen realisierbar wäre.

Der Erfindung liegt die Aufgabe zugrunde, ein besonders leichtes Schienenfahrzeug mit einem selbsttragenden Wagenkasten Art anzugeben, welches nicht nur den statischen Erfordernissen genügt, sondern darüber hinaus noch die Möglichkeit bietet, daß Fahrzeug definiert schwingungsgedämpft auszubilden.

Diese Aufgabe wird in Verbindung mit den Merkmalen des Oberbegriffs des Anspruchs 1 dadurch gelöst, daß die integrierte Zwischenschicht definiert schwingungsdämpfende Eigenschaften aufweist.

Die mit der Erfindung erzielbaren Vorteile bestehen insbesondere darin, daß die Rahmenelemente des erfindungsgemäß ausgebildeten Schienenfahrzeuges leichter und geringer (schlanker) dimensioniert gestaltet werden können als beim bekannten Fall. Da die Wagenkastenhautelemente selbst als tragende Baukomponenten ausgeführt sind, übernehmen sie einen Teil der Tragefunktion des Fachwerkes. Insgesamt gelangt man zu einem gewichtsreduziertem und damit kostengünstigen Wagenkasten. Von großer Wichtigkeit sind dabei die als Klebe- oder Schraub- oder Nietverbindungen ausgeführten kraftschlüssigen Befestigungen zwischen Wagenkastenhautelementen und Rahmenelementen. Die Dämpfung von beim Betrieb des Schienenfahrzeuges auftretenden störenden Schwingungen (Biegeeigenschwingungen) erfolgt in ausreichendem Maße durch eine entsprechend gestaltete Zwischenschicht in den vorzugsweise in Form von Sandwichelementen ausgeführten Wagenkastenhautelementen. Es ist ein hohes Maß an Fahrkomfort über den gesamten angeregten Frequenzbereich gewährleistet.

Vorteilhafte Ausgestaltungen der Erfindung sind in den Unteransprüchen gekennzeichnet.

Weitere Vorteile des vorgeschlagenen Schienenfahrzeuges sind aus der nachstehenden Beschreibung ersichtlich.

Die Erfindung wird nachstehend anhand der in der Zeichnung dargestellten Ausführungsbeispiele näher erläutert. Es zeigen:
- Fig. 1: ein verripptes Plattentragewerk gemäß einer ersten Ausführungsform,
- Fig. 2: ein verripptes Plattentragewerk gemäß einer zweiten Ausführungsform,
- Fig. 3: eine alternative kraftschlüssige Verbindung für das verrippte Plattentragewerk gemäß der ersten Ausführungsform,
- Fig. 4: eine alternative kraftschlüssige Verbindung für das verrippte Plattentragewerk gemäß der zweiten Ausführungsform.

In Fig. 1 ist ein verripptes Plattentragewerk gemäß einer ersten Ausführungsform dargestellt. Das verrippte Plattentragewerk 1 wird aus Rahmenelementen 2 (Fachwerkelementen, Tragwerkelementen) und als tragende Sandwichelemente 3 gestaltete Wagenkastenhautelementen gebildet. Unter den Wagenkastenhautelementen werden insbesondere die Seitenwandelemente sowie gegebenenfalls Dachelemente und/oder Bodenelemente verstanden.

Ein tragendes Sandwichelement 3 besteht aus einer Außenschicht 4 (Oberschicht, Oberlage, Deckplatte), einer abstandshaltenden Zwischenschicht 5 mit wärme- und/oder schallisolierenden und schwingungsdämpfenden Eigenschaften und einer Innenschicht 6 (Unterschicht, Unterlage). Außenschicht 4 und/oder Innenschicht 6 können aus Blech (Aluminium), aus einem Kunststofflaminat, aus einem Vlies oder aus einer Gewebeschicht gebildet sein, wobei beispielsweise vorteilhaft eine Carbongewebeschicht verwendet werden kann.

Von besonderer Wichtigkeit ist die kraftschlüssige Klebeverbindungen 7 zwischen den Rahmenelementen 2 und den tragenden Wagenkastenhautelementen, d. h. den Sandwichelementen 3. Dabei können geeignete Einkomponenten- oder Mehrkomponentenkleber verwendet werden. Bei der ersten Ausführungsform gemäß Fig. 1 ist dabei jedes Sandwichelement 3 vollständig von der Außenschicht 4 und der Innenschicht 6 umschlossen, wozu die Innenschicht 6 an den Schmalseiten des Sandwichelementes 3 umlaufend rechtwinklig abgekantet ist und die Außenkanten von Außenschicht 4 und Innenschicht 6 miteinander kraftschlüssig verbunden sind, um derart den für die Verklebung mit den nach außen gerichteten Seiten der Rahmenelemente 2 erforderlichen umlaufenden Steg des Sandwichelementes 3 zu bilden.

In Fig. 2 ist ein verripptes Plattentragewerk gemäß einer zweiten Ausführungsform dargestellt. Das verrippte Plattentragewerk 8 wird wiederum aus Rahmenelementen 2 und als tragende Sandwichelemente 3 gestaltete Wagenkastenhautelementen gebildet. Ein tragendes Sandwichelement 3 besteht wiederum aus einer Außenschicht 4, einer abstandshaltenden Zwischenschicht 5 mit wärme- und/oder schallisolierenden und schwingungsdämpfenden Eigenschaften und einer Innenschicht 6. Im Unterschied zur Ausführungsform gemäß Fig. 1 sind getrennte kraftschlüssige Klebeverbindungen 7 zwischen den nach außen gerichteten Seiten der Rahmenelemente 2 und der Außenschicht 4 sowie zwischen den nach innen gerichteten Seiten der Rahmenelemente 2 und der Innenschicht 6 vorgesehen. Die Ausbildung der Außenschicht 4 und der Innenschicht 6 ist wie unter Fig. erläutert.

In Fig. 3 ist eine alternative kraftschlüssige Verbindung für das verrippte Plattentragewerk gemäß der ersten Ausführungsform dargestellt. Dabei wird an Stelle der Klebeverbindung 7 eine kraftschlüssige Schraub- oder Nietverbindung 9 zwischen den nach außen gerichteten Seiten der Rahmenelemente 2 und den Sandwichelementen 3 (mit umlaufendem Steg) eingesetzt.

In Fig. 4 ist eine alternative kraftschlüssige Verbindung für das verrippte Plattentragewerk gemäß der zweiten Ausführungsform dargestellt. Dabei wird an Stelle der Klebeverbindung 7 eine kraftschlüssige Schraub- oder Nietverbindung 9 zwischen den nach außen gerichteten Seiten der Rahmenelemente 2 und der Außenschicht 4 sowie zwischen den nach innen gerichteten Seiten der Rahmenelemente 2 und der Innenschicht 6 eingesetzt.

Ein besonders leichter selbsttragender Wagenkasten wird gebildet, wenn die tragenden Wagenkastenhautelemente eine belastungsangepaßte Materialdicke und/oder Werkstoff-Kennwertverteilung aufweisen, was beispielsweise bei Einsatz von Faserverbundwerkstoffen durch gezielte Orientierung der Fasern der Außenschicht 4 und/oder Innenschicht 6 erfolgen kann. Bei dieser Ausführungsform gelangen an kräftemäßig unterschiedlich belasteten Abschnitten des Wagenkastens unterschiedliche, der tatsächlich auftretenden Belastung exakt und im Hinblick auf Gewichtsreduzierung angepaßte, festigkeitsmäßig jeweils als tragend ausgelegte Wagenkastenhautelemente (Sandwichelemente 3) zum Einsatz, wobei vorzugsweise auch die entsprechenden Rahmenelemente 2 in gleicher Weise jeweils unterschiedlich, hinsichtlich des Gewichtes optimiert und belastungsangepaßt ausgebildet sind.

### Bezugszeichenliste

- 1: verripptes Plattentragwerk
- 2: Rahmenelement
- 3: tragendes Sandwichelement
- 4: Außenschicht
- 5: Zwischenschicht
- 6: Innenschicht
- 7: kraftschlüssige Klebeverbindung
- 8: verripptes Plattentragwerk
- 9: kraftschlüssige Schraub- oder Nietverbindung

## Patentansprüche

1. Schienenfahrzeug mit einem selbsttragenden Wagenkasten mit einem Boden und einem Dach sowie mit Seitenwänden, welche Fenster und Einstiegsbereiche aufweisen, wobei die oberhalb des Bodens befindlichen Wagenkastenstrukturelemente von einem mit dem Boden biegesteif verbundenen Rahmen (2) mit daran angebrachten Seitenwand- bzw. Dachelementen oder dergleichen gebildet sind, wobei die Wagenkastenhautelemente (3) tragend ausgebildet und zur Bildung eines verrippten Plattentragewerks (1, 8) definiert mittragend an Rahmenelementen (2) befestigt sind und die Wagenkastenhautelemente (3) eine integrierte Zwischenschicht (5) aufweisen,
**dadurch gekennzeichnet, daß** die integrierte Zwischenschicht (5) definiert schwingungsdämpfende Eigenschaften aufweist.

2. Schienenfahrzeug nach Anspruch 1, **gekennzeichnet durch** kraftschlüssige Klebeverbindungen (7) zwischen den Rahmenelementen (2) und den tragenden Wagenkastenhautelementen.

3. Schienenfahrzeug nach Anspruch 1, **gekennzeichnet durch** kraftschlüssige Schrauboder Nietverbindungen (9) zwischen den Rahmenelementen (2) und den tragenden Wagenkastenhautelementen.

4. Schienenfahrzeug nach einem der Ansprüche 1 bis 3, **gekennzeichnet durch** eine Ausbildung der tragenden Wagenkastenhautelemente als tragende Sandwichelemente (3), gebildet **durch** eine Außenschicht (4), eine abstandshaltende Zwischenschicht (5) mit mechanischen und/oder wärme- und/oder schallisolierenden und schwingungsdämpfenden Eigenschaften und eine Innenschicht (6).

5. Schienenfahrzeug nach Anspruch 4, **dadurch gekennzeichnet, daß** die Außenschicht (4) und/oder die Innenschicht (6) aus Blech gebildet sind.

6. Schienenfahrzeug nach Anspruch 4, **dadurch gekennzeichnet, daß** die Außenschicht (4) und/oder die Innenschicht (6) aus Faserverbundwerkstoff gebildet sind.

7. Schienenfahrzeug nach Anspruch 4 bis 6, **dadurch gekennzeichnet, daß** die Außenschicht (4) und/oder die Innenschicht (6) aus einem Kunststofflaminat gebildet sind.

8. Schienenfahrzeug nach Anspruch 4 bis 7, **dadurch gekennzeichnet, daß** die Außenschicht (4) und/oder die Innenschicht (6) aus einem Vlies gebildet sind.

9. Schienenfahrzeug nach Anspruch 4 bis 8, **dadurch gekennzeichnet, daß** die Außenschicht (4) und/oder die Innenschicht (6) aus einer Gewebeschicht gebildet sind.

10. Schienenfahrzeug nach Anspruch 9, **gekennzeichnet durch** eine Carbonatgewebeschicht.

11. Schienenfabxzeug nach einem der Ansprüche 1 bis 10, **dadurch gekennzeichnet, daß** die tragenden Wagenkastenhautelemente eine belastungsangepaßte Materialdicke und/oder belastungsangepaßte Werkstoff-Kennwertverteilung aufweisen.

## Claims

1. Rail vehicle having a self-supporting car body having a floor and a roof, as well as having side walls which have windows and entry areas, the car body structure elements which are located above the floor being formed by a frame (2) which is connected in a flexurally stiff fashion to the floor and have side walls and/or roof elements or the like attached to it, the car body skin elements (3) having a supporting design and, in order to form a ribbed plate-type supporting structure (1, 8), are fastened to frame elements (2) in a defined load-bearing fashion, and the car body skin elements (3) have an integrated intermediate layer (5), **characterized in that** the integrated intermediate layer (5) has defined oscillation-damping properties.

2. Rail vehicle according Claim 1, **characterized by** positively locking adhesive connections (7) between the frame elements (2) and the supporting car body skin elements.

3. Rail vehicle according to Claim 1, **characterized by** positively locking screwed or riveted connections (9) between the frame elements (2) and the supporting car body skin elements.

4. Rail vehicle according to one of Claims 1 to 3, **characterized by** the supporting car body skin elements being designed as supporting sandwich elements (3) formed by an outer layer (4), a distance-maintaining intermediate layer (5) with mechanical and/or heat-insulating and/or sound-insulating and vibration-damping properties, and an inner layer (6).

5. Rail vehicle according to Claim 4, **characterized in that** the outer layer (4) and/or the inner layer (6) are formed from sheet metal.

6. Rail vehicle according to Claim 4, **characterized in that** the outer layer (4) and/or the inner layer (6) are formed from composite fibre material.

7. Rail vehicle according to Claims 4 to 6, **characterized in that** the outer layer (4) and/or the inner layer (6) are formed from a plastic laminate.

8. Rail vehicle according to Claims 4 to 7, **characterized in that** the outer layer (4) and/or the inner layer (6) are formed from a nonwoven.

9. Rail vehicle according to Claims 4 to 8, **characterized in that** the outer layer (4) and/or the inner layer (6) are formed from a layer of fabric.

10. Rail vehicle according to Claim 9, **characterized by** a carbonate fabric layer.

11. Rail vehicle according to one of Claims 1 to 10, **characterized in that** the supporting car body skin elements have a load-adapted material thickness and/or load-adapted distribution of characteristic values of material.

## Revendications

1. Véhicule ferroviaire comprenant une superstructure autoporteuse avec un sol et un toit ainsi que des parois latérales qui présentent des fenêtres et des zones d'accès, les éléments de la structure de la superstructure se trouvant au-dessus du sol étant formés par un cadre (2) connecté de manière rigide en flexion au sol avec des éléments de paroi latérale ou de toit ou similaires montés sur celui-ci, les éléments d'enveloppe de la superstructure (3) étant réalisés de façon à être porteurs et étant fixés pour former une structure de support en plaque nervurée (1, 8) de manière portante et définie sur les éléments de cadre (2) et les éléments d'enveloppe de la superstructure (3) présentant une couche intermédiaire intégrée (5), **caractérisé en ce que** la couche intermédiaire intégrée (5) présente des propriétés d'amortissement des oscillations de manière définie.

2. Véhicule ferroviaire selon la revendication 1, **caractérisé par** des liaisons adhésives par force (7) entre les éléments de cadre (2) et les éléments d'enveloppe porteurs de la superstructure.

3. Véhicule ferroviaire selon la revendication 1, **caractérisé par** des liaisons par vissage ou par rivetage (9) par force entre les éléments de cadre (2) et les éléments d'enveloppe porteurs de la superstructure.

4. Véhicule ferroviaire selon l'une quelconque des revendications 1 à 3, **caractérisé par** une réalisation des éléments d'enveloppe porteurs de la superstructure sous la forme d'éléments porteurs en sandwich (3) formés par une couche extérieure (4), une couche intermédiaire d'écartement (5) avec des propriétés mécaniques et/ou d'isolation thermique et/ou phonique et amortissant les oscillations, et une couche intérieure (6).

5. Véhicule ferroviaire selon la revendication 4, **caractérisé en ce que** la couche extérieure (4) et/ou la couche intérieure (6) sont formées en tôle.

6. Véhicule ferroviaire selon la revendication 4, **caractérisé en ce que** la couche extérieure (4) et/ou la couche intérieure (6) sont formées à partir d'un matériau composite renforcé par des fibres.

7. Véhicule ferroviaire selon les revendications 4 à 6, **caractérisé en ce que** la couche extérieure (4) et/ou la couche intérieure (6) sont formées à partir d'un stratifié en plastique.

8. Véhicule ferroviaire selon les revendications 4 à 7, **caractérisé en ce que** la couche extérieure (4) et/ou la couche intérieure (6) sont formées à partir d'un non-tissé.

9. Véhicule ferroviaire selon les revendications 4 à 8, **caractérisé en ce que** la couche extérieure (4) et/ou la couche intérieure (6) sont formées à partir d'une couche tissée.

10. Véhicule ferroviaire selon la revendication 9, **caractérisé par** une couche de tissu au carbonate.

11. Véhicule ferroviaire selon l'une quelconque des revendications 1 à 10, **caractérisé en ce que** les éléments d'enveloppe porteurs de la superstructure présentent une épaisseur de matériau adaptée aux contraintes et/ou une distribution de caractéristiques de matériaux adaptée aux contraintes.
